# NEUE EUROPÄISCHE PATENTSCHRIFT

(11) **EP 3 117 928 B2**
(45) Veröffentlichungstag und Bekanntmachung des Hinweises auf die Entscheidung über den Einspruch: **11.02.2026**
(45) Hinweis auf die Patenterteilung: 09.01.2019
(21) Anmeldenummer: 16184969.0
(22) Anmeldetag: 08.04.2011
(51) Int. Cl.: B22C 19/00, B22C 23/00, B22C 5/04, B22C 15/24

(54) **VERFAHREN UND VORRICHTUNG ZUM FEUCHTHALTEN VON ZU VERARBEITENDEM FORMSTOFF BEI DER HERSTELLUNG VON FORMEN ODER KERNEN**
METHOD AND DEVICE WHICH MOULDING COMPOUND TO BE PROCESSED IS KEPT MOIST DURING THE PRODUCTION OF CORES
PROCÉDÉ ET DISPOSITIF PERMETTANT DE MAINTENIR HUMIDE UN MATÉRIAU DE FORMAGE À TRAITER LORS DE LA FABRICATION DE NOYAUX

(30) Priorität: 29.04.2010 DE 102010018751
(43) Veröffentlichungstag der Anmeldung: 18.01.2017
(62) Teilanmeldung aus: 11713707.5
(73) Patentinhaber: Laempe Mössner Sinto GmbH, 39179 Barleben OT Meltzendorf (DE)
(72) Erfinder: WINTGENS, Rudolf, 79650 Schopfheim (DE); FALLER, Martin, 79688 Hausen (DE)
(74) Vertreter: Rummler, Felix

(56) Entgegenhaltungen:
- WO-A1-03/022487
- WO-A1-2007/062706
- DE-A1- 102007 027 298
- DE-A1- 19 536 803
- DE-A1- 19 545 917
- DE-A1- 19 810 273
- DE-A1- 19 945 569
- DE-A1- 2 641 361
- DE-A1- 2 652 767
- DE-A1- 2 952 403
- DE-A1- 3 147 131
- DE-B- 1 203 919
- DE-T2- 60 111 968

## Beschreibung

Die Erfindung betrifft ein Verfahren zur Herstellung von Formen oder Kernen, insbesondere für Gießereizwecke, wobei Formstoff oder Sand und wenigstens ein Binder, der zumindest überwiegend anorganisch, wasserlöslich und/oder hygroskopisch ist, mittels einer Mischvorrichtung gemischt werden und wobei diese Mischung mit Hilfe einer Zuführeinrichtung wenigstens einer Sandvorratseinheit einer Kern- oder Formherstellungsvorrichtung zugeführt wird.

Die Erfindung betrifft ferner eine Vorrichtung zur Herstellung von Formen oder Kernen, insbesondere für Gießereizwecke, mit einer Mischvorrichtung zum Vermischen von Formstoff oder Sand und einem Binder, der wenigstens überwiegend anorganisch, wasserlöslich und/oder hygroskopisch ist, mit einer eine Sandvorratseinheit aufweisende Kern- oder Formherstellungsvorrichtung und mit einer Zuführeinrichtung zum Weiterleiten der Mischung zu der Sandvorratseinheit der Kern- oder Formherstellungsvorrichtung.

Ein derartiges Verfahren und eine vergleichbare Vorrichtung sind aus der Praxis bekannt und haben sich bewährt.

Es kann jedoch passieren, dass während des Mischvorgangs und auch danach in dem Binder ursprünglich enthaltene Feuchtigkeit austritt, so dass die Mischung stellenweise antrocknet und verkrustet, was einerseits die Weiterbeförderung und Zuführung der Mischung zur Kern- oder Formherstellungsvorrichtung erschweren und andererseits die Mischvorrichtung sowie die nachgelagerte Zuführeinrichtung und die Sandvorratseinheit verschmutzen lassen kann. Auch die Formherstellungsvorrichtung selbst kann durch verklumpte Mischung verstopft werden. Ausschuss, Produktionsstopp und ein hoher Reinigungsaufwand der gesamten Anlage - von der Mischvorrichtung bis hin zur Formherstellungsvorrichtung - können die Folge sein.

Bisher werden diese Probleme durch kurze Reinigungsintervalle, durch Kühlung der Mischung oder gegebenenfalls durch eine Erhöhung des Bindemittelanteils, also durch zusätzlichen Aufwand reduziert werden.

Aus der WO 03/022487 A1 und der WO 2007/062706 A1 sind Formschießmaschinen bekannt, bei denen ein schwebfähiges Aerosol oder feuchte Luft zugeleitet werden. Aus der DE 12 03 919 B, DE 10 2007 0276298 A1, DE 199 45 569 A1, DE 198 10 273 A1, DE 195 45 917 A1, DE 195 36 803 A1, DE 31 47 131 A1, DE 29 52 403 A1, DE 26 41 361 A1 und DE 601 11 968 T2 sind Mischvorrichtungen bekannt, bei denen Wasser oder Dampf zur Befeuchtung einer Mischung zugeleitet werden.

Es besteht deshalb die Aufgabe, ein Verfahren und auch eine Vorrichtung der eingangs genannten Art zu schaffen, bei welcher ein frühzeitiges Antrocknen und Verkrusten der Mischung und die damit einhergehende Verschmutzung der Mischvorrichtung und/oder der Zuführeinrichtung weitgehend vermieden wird.

Zur Lösung dieser Aufgabe sieht das eingangs definierte Verfahren vor, dass der mischungsfreie Bereich der Mischvorrichtung wenigstens zeitweise und/oder der zwischen der Mischvorrichtung und der Kern- oder Formherstellungsvorrichtung befindliche mischungsfreie Bereich der Zuführeinrichtung befeuchtet oder feucht gehalten werden. Durch das Befeuchten stellt sich in den genannten Bereichen eine hohe Luftfeuchtigkeit ein, die ein Verdunsten oder Austreten von Feuchtigkeit aus der Mischung unterbinden oder vermindern kann. Somit kann die Mischung weder vollständig noch teilweise aushärten oder antrocknen oder Verkrustungen bilden. Verschmutzungen der Mischvorrichtung und/oder der Zuführeinrichtung und/oder der Sandvorratseinheit, aber auch der Kern- oder Formherstellungsvorrichtung, können also vermindert und/oder die notwendigen Reinigungsintervalle verlängert werden. Dieser Umstand kann sich insbesondere positiv auf die Produktivität des Kern- und Formherstellungsprozesses auswirken und darüber hinaus können die Reinigungsintervalle verlängert und die Reinigungskosten gesenkt werden.

Besonders günstig ist es dabei, wenn der mischungsfreie Bereich der Mischvorrichtung zumindest während des Mischvorgangs wenigstens zeitweise befeuchtet oder feuchtgehalten wird. Vor allem durch den Mischvorgang könnte Feuchtigkeit aus der Mischung in den mischungsfreien Bereich austreten. Durch die Befeuchtung des mischungsfreien Bereichs kann in einfacher Weise verhindert werden, dass Feuchtigkeit aus der Mischung austritt, diese antrocknet, sich an Teilen der Mischvorrichtung festsetzt und die Mischvorrichtung verschmutzt.

Außerdem kann es günstig sein, wenn ein Verdunsten oder Austreten von Feuchtigkeit aus der Mischung dadurch vermindert oder unterbunden wird, dass oberhalb der Mischung durch Zuführung von Feuchtigkeit die Luftfeuchtigkeit hochgehalten, insbesondere auf etwa 70 % bis 100 %, vorzugsweise auf etwa 80 % bis 100 % gehalten wird. Solche Luftfeuchtigkeitswerte minimieren den Feuchtigkeitsgradienten zwischen der Mischung und der die Mischung umgebenden Luft, wodurch eine Abgabe von Feuchtigkeit aus der Mischung an die Luft durch Verdunsten und ein damit einhergehendes, ungewolltes Aushärten der Mischung weitestgehend verhindert werden kann.

Dabei ist es möglich, dass die zum Befeuchten dienende Flüssigkeit oder das zum Befeuchten dienende Wasser mittels Ultraschall zu einem schwebefähigen Aerosol zerstäubt und der Mischvorrichtung und/oder der Zuführeinrichtung und/oder der Sandvorratseinheit zugeführt wird. Das schwebfähige Aerosol weist dabei derart kleine Flüssigkeitsbestandteile auf, dass diese direkt verdunsten und die Luftfeuchtigkeit steigern können, ohne zuvor zu kondensieren und ohne sich als Kondensat in der Mischvorrichtung und/oder der Zuführeinrichtung und/oder der Sandvorratseinheit niederschlagen. Die Größe der durch Ultraschall erzeugten Flüssigkeitsteilchen kann in der Größenordnung von 0,01 mm oder darunter liegen. Gleichzeitig wird eine ausreichend hohe Luftfeuchtigkeit erzielt, die das Austrocknen des Sand-Binder-Gemischs verhindern kann. Sowohl der Mischvorgang als auch die Zuführung und die Bevorratung des Sandbindergemischs können prozesssicher erfolgen.

Das Aerosol beziehungsweise die Menge dieses schwebfähigen Aerosols und die Größe des mit dem Aerosol versehenen Volumenstroms kann durch Veränderung der von dem/den Ultraschallgeber(n) abgegebenen Pulspakete und/oder durch Veränderung der Spannung des/der Ultraschallgeber eingestellt werden. Auf diese Weise lässt sich die Menge des schwebfähigen Aerosols, womit die die Mischvorrichtung und/oder die Sandvorratseinheit befeuchtet wird, an die vorhandenen Verhältnisse wie Atmosphärenfeuchtigkeit, Größe des zu befeuchtenden Volumens und Umgebungstemperatur anpassen.

Eine besonders zweckmäßige Ausgestaltung des erfindungsgemäßen Verfahrens kann darin bestehen, dass das schwebefähige Aerosol gebildet und über eine oder mehrere Leitungen der Mischvorrichtung und/oder der Zuführeinrichtung und/oder der Sandvorratseinheit zugeleitet wird. Die Erzeugung des Aerosols geschieht somit außerhalb der Misch-, Zuführ- und/oder der Sandvorratseinheit. Für die Herstellung des Aerosols wird also in der Misch-, Zuführ- und/oder der Sandvorratseinheit kein zusätzlicher Bauraum benötigt. Dennoch ist es möglich, eine ausreichend hohe Luftfeuchtigkeit bereitzustellen, so dass ein Antrocknen des Sand-Binder-Gemisches vermieden werden kann, ohne aber zuviel Flüssigkeit zuzuführen, wodurch insbesondere der Binder eventuell ausgeschwemmt oder gelöst werden könnte.

Zur Lösung der Aufgabe ist die eingangs definierte Vorrichtung dadurch gekennzeichnet, dass an der Mischvorrichtung und/oder an der Zuführeinrichtung eine deren Inneres beaufschlagende oder in deren Inneres mündende Befeuchtungseinrichtung vorgesehen ist. Mit Hilfe der Befeuchtungseinrichtung kann das Erzeugen und die Aufrechterhaltung der gewünschten Luftfeuchtigkeit in besonders einfacher Weise erreicht werden, so dass das Risiko eines Antrocknens aufgrund von Feuchtigkeitsverlust der Mischung in der Mischvorrichtung und/oder in der Zuführeinrichtung vermindert sein kann. Dies kann in günstiger Weise die Verschmutzung der Mischvorrichtung und/oder der Zuführeinrichtung und/oder der Sandvorratseinheit, aber auch der nachgelagerten Kern- oder Formherstellungsvorrichtung, vermindern.

Dabei ist es möglich, dass die Befeuchtungseinrichtung wenigstens einen Ultraschallgeber in Form eines Ultraschallzerstäubers für Wasser oder für eine insbesondere Wasser enthaltende Flüssigkeit aufweist. Die Erfindung macht sich also die Tatsache oder Erkenntnis zunutze, dass mit Ultraschallzerstäubern Wasser oder eine Wasser enthaltende Flüssigkeit derart zerstäubt werden kann, dass die einzelnen Tröpfchen kleiner als 20 Tausendstel Millimeter oder sogar kleiner als 10 Tausendstel Millimeter sein können, so dass sie in Luftfeuchtigkeit übergehen und sich nicht oder kaum als Feuchtigkeitsfilm auf Teilen der Mischvorrichtung und/oder der Zuführeinrichtung und/oder der Sandvorratseinheit niederschlagen.

Dabei ist es besonders günstig, wenn der/die Ultraschallzerstäuber und ein dazu gehörende Flüssigkeitsreservoir räumlich von der Mischvorrichtung und/oder von der Zuführeinrichtung und/oder von der Sandvorratseinheit getrennt angeordnet und mit dem/den zu befeuchtenden Bereich(en) über zumindest eine Rohr- oder Schlauchleitung verbunden ist/sind. Versuche haben gezeigt, dass das durch einen Ultraschallzerstäuber aus Wasser oder aus einer wasserhaltigen Flüssigkeit gebildete schwebende Aerosol problemlos über mehrere Meter durch eine solche Leitung transportiert werden kann, um an gewünschter Stelle ausreichend feuchte Luft bereitzustellen, die ein Eintrocknen des Gemisches aus Sand oder Formstoff und Binder insbesondere in der Mischvorrichtung selbst, der Zuführeinrichtung und/oder der Sandvorratseinheit verhindert, ohne diese Mischung aber zu sehr zu durchnässen. Das Flüssigkeitsreservoir mit dem/den Ultraschallgeber(n) kann so in vorteilhafter Weise an einer Stelle der Form- oder Kernschießmaschine beziehungsweise nahe dieser Maschine angeordnet werden, wo ausreichend Platz dafür vorhanden ist.

Besonders zweckmäßig dabei ist es, wenn die Mischvorrichtung, die Zuführeinrichtung und die Sandvorratseinheit jeweils über eine Rohr- oder Schlauchleitung mit der Befeuchtungseinrichtung verbunden sind. Mit separat für die einzelnen Vorrichtungsbereiche vorhandenen Rohr- oder Schlauchleitungen kann feuchte Luft individuell auf die einzelnen Prozessschritte abgestimmt in die Mischvorrichtung, die Zuführeinrichtung und/oder die Sandvorratseinheit eingeleitet werden. So kann mit noch größerer Sicherheit verhindert werden, dass das Sandbindergemisch in einem der vorgenannten Bereiche Feuchtigkeit verliert, antrocknet und diese verschmutzt.

Eine erfindungsgemäße Weiterbildung der Vorrichtung kann vorsehen, dass die Anzahl der Ultraschallzerstäuber mindestens der Anzahl der Rohr- oder Schlauchleitungen entspricht und je Rohr- oder Schlauchleitung wenigstens ein Ultraschallzerstäuber vorgesehen ist. Mit wenigsten einem Ultraschallzerstäuber je Rohrleitung ist es möglich, dass selbst bei unterschiedlichen Luftfeuchtigkeitswerten in den zu befeuchtenden Bereichen eine ausreichende Menge an Flüssigkeit zerstäubt und den jeweiligen Bereichen zugeführt werden kann, um ein Austrocknen und Verkrusten der Mischung zu verhindern.

Außerdem kann es günstig sein, wenn zur Beförderung der Feuchtigkeit oder des Aerosols von dem/den Ultraschallzerstäuber(n) zu der Mischvorrichtung und/oder Zuführeinrichtung und/oder Sandvorratseinheit ein Ventilator oder ein Druckgasanschluss insbesondere oberhalb der Flüssigkeitsoberfläche im Flüssigkeitsreservoir angeordnet ist. Das Aerosol könnte zwar vor allem bei relativ kurzen Leitungen aufgrund seines Eigendrucks zu der Mischvorrichtung und/oder Zuführeinrichtung und/oder Sandvorratseinheit strömen, jedoch kann ein Ventilator oder ein Druckgasanschluss diese Strömung verbessern beziehungsweise auch einen größeren Abstand des Ultraschallzerstäubers von den mit feuchter Luft zu versorgenden Bereichen der Vorrichtung ermöglichen. Ferner können durch einen Ventilator und/oder einen Druckgasanschluss Höhenunterschiede zwischen dem Ultraschallzerstäuber und der besagten Bereiche der Vorrichtung an der Kernschießeinrichtung überwunden werden. Vor allem kann das Aerosol auch nach oben gefördert werden, so dass der Ultraschallzerstäuber mit dem Flüssigkeitsreservoir auch tiefer angeordnet sein kann, wo in der Regel genügend Platz dafür vorhanden ist. Außerdem ist bei einer solchen Anordnung von Vorteil, dass ein eventuell auftretendes Kondensat an den inneren Wandungen des Rohres oder des Schlauches, worin das Aerosol transportiert wird, nach unten in das Flüssigkeitsreservoir zurückfließen kann.

Eine abgewandelte Ausführungsform der Erfindung kann vorsehen, dass die Zuführeinrichtung wenigstens ein beweglicher Transportkübel ist. Mit einem beweglichen Transportkübel als Zuführeinrichtung ist es möglich, das Sand-Binder-Gemisch von der Mischvorrichtung zu der Sandvorratseinheit der Kern- oder Formherstellungsvorrichtung auch über größere Distanzen zu transportieren.

Nachstehend ist ein Ausführungsbeispiel der Erfindung anhand der Zeichnung näher beschrieben. Die einzige Figur zeigt in schematisierter Darstellung

einen Längsschnitt einer Mischvorrichtung, einer Zuführeinrichtung sowie einer Sandvorratseinheit mit anhängiger Kern- oder Formherstellungsvorrichtung sowie eine Befeuchtungseinrichtung mit zwei Ultraschallzerstäubern und Flüssigkeitsreservoir und mit drei Zuführleitungen, von denen eine zu der Mischvorrichtung, eine zu der Zuführeinrichtung und eine zu der Sandvorratseinheit verläuft.

Eine im Ganzen mit 1 bezeichnete Vorrichtung zur Herstellung von Formen oder Kernen, im Ausführungsbeispiel zur Herstellung von Kernen für Gießereizwecke, weist eine Mischvorrichtung 20 mit einem Mischwerkzeug 22 zum Herstellen einer Mischung M durch Vermischen von Formstoff oder Sand und einem Binder, eine Zuführeinrichtung 30 zum Weiterleiten der Mischung M zu einer Sandvorratseinheit 40 mit einer Verschlusseinrichtung 42 sowie eine Kern- oder Formherstellungsvorrichtung 50 auf.

Zur Befeuchtung der Luft in der Vorrichtung 1 dient eine Befeuchtungseinrichtung 2 mit zwei Ultraschallzerstäubern 60 für Wasser oder für eine insbesondere Wasser enthaltende Flüssigkeit 71 und mit einem Flüssigkeitsreservoir 70. Mit Hilfe dieser Ultraschallzerstäuber 60 kann die Flüssigkeit 71 zu einem feinen Aerosol zerstäubt werden. Dieses Aerosol ist durch die beiden Wolkenpilze 61 im Inneren des Flüssigkeitsreservoirs 70 in der Figur angedeutet.

Eine nicht dargestellte Ausführungsform der Vorrichtung kann aber auch vorsehen, dass drei Ultraschallzerstäuber 60 vorgesehen sind, von denen jeweils einer einer der drei Rohrleitungen 81, 82 und 83 zugeordnet ist, sodass also für die Flüssigkeitszufuhr in die zu befeuchtenden Bereiche je Rohrleitung 81, 82 und 83 wenigstens ein Ultraschallzerstäuber zur Verfügung steht. So kann die Feuchtigkeitsmenge für die einzelnen Bereiche individuell bemessen und zugeführt werden.

Anhand der Figur ist auch zu erkennen, dass die Befeuchtungseinrichtung 2 mit den Ultraschallzerstäubern 60 und dem Flüssigkeitsreservoir 70 räumlich von der Mischvorrichtung 20, der Zuführeinrichtung 30 und der Sandvorratseinheit 40 getrennt angeordnet, jedoch mit den zu befeuchtenden Bereichen über Rohrleitungen 81, 82 und 83 verbunden sind, die direkt von dem Flüssigkeitsreservoir 70 in die genannten Bereiche der Vorrichtung 1 hineinreichen und dort mischungsfreie Bereiche 21, 31 und 41 mit feuchter Luft versorgen. Im Ausführungsbeispiel weist nicht nur die Mischvorrichtung 20, sondern auch die Zuführeinheit 30 und die Sandvorratseinheit 40 zumindest zeitweise jeweils einen mischungsfreien Bereich 31 und 41 auf.

Im flüssigkeitsfreien Bereich des Flüssigkeitsreservoirs 70 ist darüber hinaus ein Ventilator 90 sowie ein Druckgasanschluss 10 zu erkennen. Entweder der Ventilator 90 oder der Druckgasanschluss 10 oder bevorzugt beide dienen der Beförderung und des Transports des von den Ultraschallzerstäubern 60 hergestellten Aerosols über die Rohrleitungen 81, 82 und 83 zu der Mischvorrichtung 20, der Zuführeinrichtung 30 und der Sandvorratseinheit 40.

Über die Rohrleitungen 81, 82 und 83 wird ausreichend feuchte Luft oberhalb der Mischung M in die Mischungsvorrichtung 20, die Zuführeinrichtung 30 und die Sandvorratseinheit 40 eingeblasen, so dass die Mischung M in keinem der drei Bereiche der Vorrichtung 1 aushärten und antrocknen kann, was die Verschmutzung der Vorrichtung 1 verhindert und dadurch den unterbrechungsfreien Betrieb der Vorrichtung 1 verbessert sowie die Qualität der erzeugten Sandkerne steigert.

Eine abgewandelte, nicht näher dargestellte Ausführungsform der Vorrichtung 1 kann vorsehen, dass die Zuführeinrichtung 30 wenigstens ein Transportkübel ist, der beispielsweise mit Hilfe einer Schienenbahn oder mit einem Kran zwischen Mischvorrichtung 20 und Sandvorratseinheit 40 bewegt werden kann. Insbesondere zur Überbrückung größerer Distanzen zwischen der Mischvorrichtung 20 und der Sandvorratseinheit 40 kann dies günstig sein.

Zur Herstellung von Formen oder Kernen für Gießereizwecke aus einer Mischung M aus Formstoff oder Sand und wenigstens einem Binder wird die Mischung M mittels einer Mischvorrichtung 20 gemischt und mit Hilfe einer Zuführeinrichtung 30 wenigstens einer Sandvorratseinheit 40 einer Kern- oder Formherstellungsvorrichtung 50 zugeführt, wobei der mischungsfreie Bereich 21 der Mischvorrichtung 20 wenigstens zeitweise und/oder die zwischen der Mischvorrichtung 20 und der Kern- oder Formherstellungsvorrichtung 50 befindliche Zuführeinrichtung 30 und/oder die Sandvorratseinheit 40 hinter der Zuführeinrichtung 30 und vor der Kern- oder Formherstellungsvorrichtung 50 mittels einer Flüssigkeit 71 befeuchtet oder feucht gehalten wird, wobei die zum befeuchten dienende Flüssigkeit 71 durch wenigstens einen Ultraschallzerstäuber 60 zu einem schwebefähigen Aerosol zerstäubt und der Mischvorrichtung 20 und/oder der Zuführeinrichtung 30 und/oder der Sandvorratseinheit 40 über Rohrleitungen 81, 82 und 83 zugeführt wird.

## Patentansprüche

1. Verfahren zur Herstellung von Formen oder Kernen, wobei Formstoff oder Sand und wenigstens ein Binder, der zumindest überwiegend anorganisch, wasserlöslich und/oder hygroskopisch ist, mittels einer Mischvorrichtung (20) gemischt werden und wobei diese Mischung (M) mit Hilfe einer Zuführeinrichtung (30) wenigstens einer Sandvorratseinheit (40) einer Kern- oder Formherstellungsvorrichtung (50) zugeführt wird, **dadurch gekennzeichnet, dass** der mischungsfreie Bereich (21) der Mischvorrichtung (20) wenigstens zeitweise und/oder der zwischen der Mischvorrichtung (20) und der Kern- oder Formherstellungsvorrichtung (50) befindliche mischungsfreie Bereich (31) der Zuführeinrichtung (30) befeuchtet oder feucht gehalten werden.

2. Verfahren nach Anspruch 1, **dadurch gekennzeichnet, dass** der mischungsfreie Bereich (21) der Mischvorrichtung (20) zumindest während des Mischvorganges wenigstens zeitweise befeuchtet oder feucht gehalten wird.

3. Verfahren nach Anspruch 1 oder 2, **dadurch gekennzeichnet, dass** ein Verdunsten oder Austreten von Feuchtigkeit aus der Mischung (M) dadurch unterbunden wird, dass oberhalb der Mischung (M) durch Zuführung von Feuchtigkeit die Luftfeuchtigkeit auf 70 % bis 100 % gehalten wird.

4. Verfahren nach einem der Ansprüche 1 bis 3, **dadurch gekennzeichnet, dass** die zum Befeuchten dienende Flüssigkeit (71) oder das zum Befeuchten dienende Wasser mittels Ultraschall zu einem schwebefähigen Aerosol zerstäubt und der Mischvorrichtung (20) und/oder der Zuführeinrichtung (30) zugeführt wird.

5. Verfahren nach einem der Ansprüche 1 bis 4, **dadurch gekennzeichnet, dass** das aus der Flüssigkeit (71) gebildete Aerosol und die Größe des mit dem Aerosol versehenen Volumenstroms durch Veränderung der von dem/den Ultraschallgeber(n) abgegebenen Pulspakete und/oder durch Veränderung der Spannung des/der Ultraschallgeber(s) eingestellt wird.

6. Verfahren nach einem der Ansprüche 1 bis 5, **dadurch gekennzeichnet, dass** das schwebefähige Aerosol gebildet und über eine oder mehrere Leitungen (81,82,83) der Mischvorrichtung (20) und/oder der Zuführeinrichtung (30) zugeleitet wird.

7. Vorrichtung zur Herstellung von Formen oder Kernen mit einer Mischvorrichtung (20) zum Vermischen von Formstoff oder Sand und einem Binder, der wenigstens überwiegend anorganisch, wasserlöslich und/oder hygroskopisch ist, mit einer eine Sandvorratseinheit (40) aufweisende Kern- oder Formherstellungsvorrichtung (50) und mit einer Zuführeinrichtung (30) zum Weiterleiten der Mischung (M) zu der Sandvorratseinheit (40) der Kern- oder Formherstellungsvorrichtung (50), **dadurch gekennzeichnet, dass** an der Mischvorrichtung (20) und/oder an der Zuführeinrichtung (30) eine deren Inneres beaufschlagende oder in deren Inneres mündende Befeuchtungseinrichtung (2) vorgesehen ist, so dass im Betrieb der mischungsfreie Bereich der Mischvorrichtung (20) wenigstens zeitweise und/oder der zwischen der Mischvorrichtung und der Kern- oder Formherstellungsvorrichtung (50) befindliche mischungsfreie Bereich der Zuführeinrichtung (30) befeuchtet oder feucht gehalten werden können.

8. Vorrichtung nach Anspruch 7, **dadurch gekennzeichnet, dass** die Befeuchtungseinrichtung (2) wenigstens einen Ultraschallgeber in Form eines Ultraschallzerstäubers (60) für Wasser oder für eine Flüssigkeit (71) aufweist.

9. Vorrichtung nach Anspruch 7 oder 8, **dadurch gekennzeichnet, dass** der/die Ultraschallzerstäuber (60) und ein dazu gehörendes Flüssigkeitsreservoir (70) räumlich von der Mischvorrichtung (20) und/oder von der Zuführeinrichtung (30) und/oder von der Sandvorratseinheit (40) getrennt angeordnet und mit dem/den zu befeuchtenden Bereich(en) über zumindest eine Rohr- oder Schlauchleitung (81,82,83) verbunden ist/sind.

10. Vorrichtung nach einem der Ansprüche 7 bis 9, **dadurch gekennzeichnet, dass** die Mischvorrichtung (20), die Zuführeinrichtung (30) und die Sandvorratseinheit (40) jeweils über eine Rohr- oder Schlauchleitung (81, 82, 83) mit dem Flüssigkeitsreservoir (70) verbunden sind.

11. Vorrichtung nach einem der Ansprüche 7 bis 10, **dadurch gekennzeichnet, dass** die Anzahl der Ultraschallzerstäuber (60) mindestens der Anzahl der Rohr- oder Schlauchleitungen (81,82,83) entspricht und je Rohr- oder Schlauchleitung (81,82,83) wenigstens ein Ultraschallzerstäuber (60) vorgesehen ist.

12. Vorrichtung nach einem der Ansprüche 7 bis 11, **dadurch gekennzeichnet, dass** zur Beförderung der Feuchtigkeit oder des Aerosols von dem/den Ultraschallzerstäuber(n) (60) zu der Mischvorrichtung (20) und/oder Zuführeinrichtung (30) und/oder Sandvorratseinheit (40) ein Ventilator (90) oder ein Druckgasanschluss (10) im Flüssigkeitsreservoir (70) angeordnet ist.

13. Vorrichtung nach einem der Ansprüche 7 bis 12, **dadurch gekennzeichnet, dass** die Zuführeinrichtung (30) wenigstens ein beweglicher Transportkübel ist.

## Claims

1. Method for producing moulds or cores, wherein a moulding compound or sand and at least one binding agent which at least predominantly is inorganic, water soluble, and/or hygroscopic, are mixed by means of a mixing device (20), and wherein this mixture (M) with the aid of an infeed installation (30) is fed to at least one sand storage unit (40) of a core or mould production device (50), **characterized in that** the mixture-free region (21) of the mixing device (20) is at least temporarily kept humidified or humid and/or the mixture-free region (31) of the infeed installation (30) that is located between the mixing device (20) and the core or mould production device (50) is kept humidified or humid.

2. Method according to Claim 1, **characterized in that** the mixture-free region (21) of the mixing device (20) is at least temporarily kept humidified or humid at least during the mixing procedure.

3. Method according to Claim 1 or 2, **characterized in that** an evaporation or a leakage of humidity from the mixture (M) is suppressed **in that** the air humidity above the mixture (M) is maintained at 70% to 100% by infeeding humidity.

4. Method according to one of Claims 1 to 3, **characterized in that** the liquid (71) that serves for the humidification, or the water that serves for the humidification, by means of ultrasound is atomized to an aerosol that is capable of suspension and is infed to the mixing device (20) and/or to the infeed installation (30).

5. Method according to one of Claims 1 to 4, **characterized in that** the aerosol that is formed from the liquid (71), and the size of the volumetric flow that is provided with the aerosol, are set by modifying the pulse bundles that are dispensed by the ultrasonic transmitter(s) and/or by modifying the voltage of the ultrasonic transmitter(s).

6. Method according to one of Claims 1 to 5, **characterized in that** the aerosol that is capable of suspension is formed and directed to the mixing device (20) and/or the infeed installation (30) by way of one or a plurality of lines (81, 82, 83).

7. Device for producing moulds or cores, having a mixing device (20) for mixing a moulding compound or sand and a binding agent which at least predominantly is inorganic, water soluble, and/or hygroscopic, **having a core or mould production device (50) comprising a sand storage unit (4),** and having an infeed installation (30) for directing the mixture (M) onward to **the** sand storage unit (40) of **the** core or mould production device (50), **characterized in that** a humidification installation (2) that impinges the interior, or opens into the interior, of the mixing device (20) and/or the infeed installation (30) is provided on the mixing device (20) and/or on the infeed installation (30), such that the mixture-free region of the mixing device (20) in operation can at least temporarily be kept humidified or humid, and/or the mixture-free region of the infeed installation (30) that is located between the mixing device and the core or mould production device (50) can be kept humidified or humid.

8. Device according to Claim 7, **characterized in that** the humidification installation (2) has at least one ultrasonic transmitter in the form of an ultrasonic atomizer (60) for water or for a liquid (71).

9. Device according to Claim 7 or 8, **characterized in that** the ultrasonic atomizer(s) (60) and a liquid reservoir (70) that is associated with said ultrasonic atomizer(s) (60) in spatial terms are disposed so as to be separate from the mixing device (20) and/or from the infeed installation (30) and/or from the sand storage unit (40) and are connected to the region(s) to be humidified by way of at least one pipe line or hose line (81, 82, 83).

10. Device according to one of Claims 7 to 9, **characterized in that** the mixing device (20), the infeed installation (30), and the sand storage unit (40) are in each case connected to the liquid reservoir (70) by way of a pipe line or a hose line (81, 82, 83).

11. Device according to one of Claims 7 to 10, **characterized in that** the number of ultrasonic atomizers (60) corresponds to at least the number of pipe lines or hose lines (81, 82, 83), and at least one ultrasonic atomizer (60) is provided for each pipe line or hose line (81, 82, 83).

12. Device according to one of Claims 7 to 11, **characterized in that** a ventilator (90) or a compressed-gas connector (10) for conveying the humidity or the aerosol from the ultrasonic atomizer(s) (60) to the mixing device (20) and/or the infeed installation (30) and/or the sand storage unit (40) is disposed in the liquid reservoir (70).

13. Device according to one of Claims 7 to 12, **characterized in that** the infeed installation (30) is at least one movable transportation bucket.

## Revendications

1. Procédé de fabrication de moules ou de noyaux, dans lequel on mélange un matériau de moulage ou du sable et au moins un liant, qui est au moins principalement inorganique, hydrosoluble et/ou hygroscopique, au moyen d'un dispositif de mélange (20) et dans lequel on envoie ce mélange (M) à l'aide d'un dispositif de transfert (30) au moins à une unité de stockage de sable (40) d'un dispositif de fabrication de noyaux ou de moules (50), **caractérisé en ce que** l'on humidifie ou on maintient humide la zone sans mélange (21) du dispositif de mélange (20) au moins temporairement et/ou la zone sans mélange (31) du dispositif de transfert (30) se trouvant entre le dispositif de mélange (20) et le dispositif de fabrication de noyaux ou de moules (50).

2. Procédé selon la revendication 1, **caractérisé en ce que** l'on humidifie ou on maintient humide la zone sans mélange (21) du dispositif de mélange (20) au moins temporairement au moins pendant l'opération de mélange.

3. Procédé selon la revendication 1 ou 2, **caractérisé en ce que** l'on empêche une évaporation ou un échappement d'humidité hors du mélange (M) en maintenant une humidité de l'air de 70 % à 100 % au-dessus du mélange (M) par apport d'humidité.

4. Procédé selon l'une quelconque des revendications 1 à 3, **caractérisé en ce que** l'on pulvérise le liquide (71) servant à l'humidification ou l'eau servant à l'humidification au moyen d'ultrasons en un aérosol flottant et on l'envoie au dispositif de mélange (20) et/ou au dispositif de transfert (30).

5. Procédé selon l'une quelconque des revendications 1 à 4, **caractérisé en ce que** l'on règle l'aérosol formé à partir du liquide (71) et la grandeur du courant volumétrique chargé de l'aérosol par variation des paquets d'impulsions produits par le/les émetteur(s) d'ultrasons et/ou par variation de la tension du/des émetteur(s) d'impulsions.

6. Procédé selon l'une quelconque des revendications 1 à 5, **caractérisé en ce que** l'on forme l'aérosol flottant et on l'envoie au dispositif de mélange (20) et/ou au dispositif de transfert (30) par une ou plusieurs conduite(s) (81, 82, 83).

7. Dispositif de fabrication de moules ou de noyaux avec un dispositif de mélange (20) pour mélanger un matériau de moulage ou du sable et un liant, qui est principalement inorganique, hydrosoluble et/ou hygroscopique, avec un dispositif de fabrication de noyaux ou de moules (50) comportant une unité de stockage de sable (40) et avec un dispositif de transfert (30) pour le transfert du mélange (M) à l'unité de stockage de sable (40) du dispositif de fabrication de noyaux ou de moules (50), **caractérisé en ce qu'**il est prévu sur le dispositif de mélange (20) et/ou sur le dispositif de transfert (30) un dispositif d'humidification (2) arrosant leur intérieur ou débouchant dans leur intérieur, de telle manière qu'en cours de fonctionnement la zone sans mélange du dispositif de mélange (20), au moins temporairement, et/ou la zone sans mélange du dispositif de transfert (30) se trouvant entre le dispositif de mélange et le dispositif de fabrication de noyaux ou de moules (50) puisse(nt) être humidifiée(s) ou maintenue(s) humide(s).

8. Dispositif selon la revendication 7, **caractérisé en ce que** le dispositif d'humidification (2) présente au moins un émetteur d'ultrasons sous la forme d'un pulvérisateur à ultrasons (60) pour de l'eau ou pour un liquide (71).

9. Dispositif selon la revendication 7 ou 8, **caractérisé en ce que** le/les émetteur(s) d'ultrasons (60) et un réservoir de liquide correspondant (70) est/sont spatialement séparé(s) du dispositif de mélange (20) et/ou du dispositif de transfert (30) et/ou de l'unité de stockage de sable (40) et est/sont raccordé(s) à la/aux zone(s) à humidifier par au moins une conduite ou un tuyau souple (81, 82, 83).

10. Dispositif selon l'une quelconque des revendications 7 à 9, **caractérisé en ce que** le dispositif de mélange (20), le dispositif de transfert (30) et l'unité de stockage de sable (40) sont raccordés au réservoir de liquide (70) respectivement par une conduite ou un tuyau souple (81, 82, 83).

11. Dispositif selon l'une quelconque des revendications 7 à 10, **caractérisé en ce que** le nombre de pulvérisateurs à ultrasons (60) correspond au moins au nombre des conduites ou des tuyaux souples (81, 82, 83) et il est prévu au moins un pulvérisateur à ultrasons (60) par conduite ou par tuyau souple (81, 82, 83).

12. Dispositif selon l'une quelconque des revendications 7 à 11, **caractérisé en ce qu'**un ventilateur (90) ou un raccord de gaz sous pression (10) est disposé dans le réservoir de liquide (70) pour le transport de l'humidité ou de l'aérosol du/des pulvérisateur(s) à ultrasons (60) au dispositif de mélange (20) et/ou au dispositif de transfert (30) et/ou à l'unité de stockage de sable (40).

13. Dispositif selon l'une quelconque des revendications 7 à 12, **caractérisé en ce que** le dispositif de transfert (30) est au moins une cuve de transport mobile.
